# EUROPÄISCHE PATENTSCHRIFT

(11) **EP 1 783 285 B1**
(45) Veröffentlichungstag und Bekanntmachung des Hinweises auf die Patenterteilung: **29.06.2016**
(21) Anmeldenummer: 06123365.6
(22) Anmeldetag: 02.11.2006
(51) Int. Cl.: E03F 5/04

(54) **Verstellbarer Aufsatz für sanitären Bodenablauf**
Adjustable floor drain for sanitairy units
Dispositif de drainage ajustable pour blocs sanitaires

(30) Priorität: 02.11.2005 DE 202005017220 U
(43) Veröffentlichungstag der Anmeldung: 09.05.2007
(73) Patentinhaber: Viega GmbH & Co. KG, 57439 Attendorn (DE)
(72) Erfinder: Pohlchristoph, Marcus, 48153 Münster (DE); Schäfer, Patrick, 58095 Hagen (DE)
(74) Vertreter: Cohausz & Florack

(56) Entgegenhaltungen:
- EP-A1- 0 559 085
- WO-A-90/10761
- WO-A-97/49872
- WO-A-02/063110
- DE-A1-102004 011 853

## Beschreibung

Die Erfindung betrifft einen Aufsatz für einen Bodenablauf, insbesondere für einen Bodenablauf einer bodengleichen Dusche, gemäß dem Oberbegriff des Anspruchs 1.

Bei derartigen Bodenabläufen besteht häufig das Problem, den Rost (Ablaufrost) bzw. einen den Rost aufnehmenden Rahmen in das Raster des Fliesenbodenbelages so einzupassen, dass der Rost bzw. Rahmen genau im Fugengitter liegt ohne dass die an den Rahmen oder Rost unmittelbar angrenzenden Fliesen in kleine, den visuellen Eindruck störende Stücke geschnitten werden müssen.

Insbesondere besteht bei herkömmlichen Abläufen für bodengleiche Duschen das Problem, dass ein Eindringen von Sickerwasser in den Estrich verhindert werden muss, um Wasserschäden im betreffenden Gebäude zu vermeiden.

Die EP 0 559 085 A1 offenbart einen Boden- oder Terrassenablauf, mit einem einen Flansch und eine ringförmige Vertiefung aufweisenden Rohrstutzenelement, einem in die ringförmige Vertiefung drehbar eingesetzten Abdeckring und einem Rostrahmen, wobei der Abdeckring eine exzentrisch angeordnete Durchgangsöffnung aufweist, die oberseitig mit einer Vertiefung in Form einer Schiebeführung erweitert ist, in welcher eine einen Rostrahmen tragende Fassung geradlinig verschiebbar ist. Für die Feineinpassung des Rostrahmens in das Fugengitter (Raster) eines Fliesenbelages müssen die Drehung des Abdeckringes, die Verschiebung der Fassung und die Drehung des Rostrahmens miteinander koordiniert werden, was nicht ganz einfach ist.

Dieses Dokument wird als nächstliegender Stand der Technik angesehen. Der Oberbegriff des Anspruchs 1 entspricht diesem Dokument.

Die WO 90/10761 A offenbart eine Ablaufarmatur für einen Fliesenfußboden mit einem Ablauftopf, in den um die Topfachse drehbar ein zylindrischer Aufsatz mit einem quadratischen Rostrahmen einsetzbar ist. Bei einem dort dargestellten Ausführungsbeispiel ist der Ablauftopf in eine quadratische Platte aus Polyesterbeton eingegossen. Der achsgleich mit dem Ablauftopf drehbare Aufsatz weist dabei einen exzentrischen Innenzylinder auf, der drehbar einen am Rostrahmen angeformten Zylinder aufnimmt. Die Längsmittelachse des Rostrahmens weist die gleiche Exzentrizität gegenüber der Längsmittelachse des angeformten Zylinders auf.

Aus der WO 02/063110 A ist eine Entwässerungseinrichtung zum Einbau in einen Boden bekannt, die einen Ablaufkörper mit einer im oberen Bereich anschließenden wannenförmigen Ausformung zur Aufnahme eines mit Befestigungslöchern versehenen Flansches aufweist. Der Flansch ist mittels Schrauben auf der wannenförmigen Ausformung befestigbar, wobei auf dem Flansch ein Aufsatzrahmen zur Aufnahme eines Rostes befestigbar ist. Die Fläche der wannenförmigen Ausformung ist dabei wesentlich größer als die Fläche des Flansches. Dadurch ist es möglich, den Flansch - und somit den Rost - innerhalb der wannenförmigen Ausformung horizontal in jede Richtung stufenlos zu verschieben. Die Oberfläche der wannenförmigen Ausformung weist radial verlaufende Einschlitzungen auf, in welche die Schrauben eingreifen. Die Höhe des Rostes kann durch mindestens einen Zwischenrahmen vertikal verändert werden. Die Fertigung dieser Entwässerungseinrichtung ist aufgrund der Befestigung des Flansches mittels Schrauben relativ zeit- und kostenaufwändig.

Der vorliegenden Erfindung liegt die Aufgabe zugrunde, einen Aufsatz mit einem Ablaufrost für einen sanitären Bodenablauf, insbesondere für einen Bodenablauf einer bodengleiche Dusche zu schaffen, der ein Eindringen von Sickerwasser in den Estrich verhindert und dessen Ablaufrost bzw. Rostrahmen sich besonders einfach in das Raster eines Fliesenbodenbelages einpassen lässt, so dass der Ablaufrost bzw. Rostrahmen genau im Fugengitter liegt ohne dass die am Rostrahmen oder Ablaufrost unmittelbar angrenzenden Fliesen in kleine, den visuellen Eindruck störende Stücke geschnitten werden müssen. Neben einer solchen Seitenverstellung soll der Aufsatz zudem eine Höhenverstellung gestatten. Ferner soll der Aufsatz natürlich möglichst kostengünstig herstellbar sein.

Diese Aufgabe wird erfindungsgemäß durch einen Aufsatz mit den Merkmalen des Anspruchs 1 gelöst.

Der erfindungsgemäße Aufsatz umfasst ein einen Flansch und eine ringförmige Vertiefung aufweisendes Rohrstutzenelement, ein in die ringförmige Vertiefung drehbar eingesetztes ringscheibenförmiges Element und einen auf das ringscheibenförmige Element aufsetzbaren, im Wesentlichen quadratisch ausgebildeten Rahmen für einen Rost, wobei das ringscheibenförmige Element eine exzentrisch angeordnete Durchgangsöffnung aufweist, die oberseitig mit einer Vertiefung erweitert ist. Weiter ist der erfindungsgemäße Aufsatz dadurch gekennzeichnet, dass der Rahmen für den Rost einteilig ausgebildet ist und in der Vertiefung des ringscheibenförmigen Elements unmittelbar auf dem ringscheibenförmigen Element aufliegt, wobei die seitlichen Abmessungen dieser Vertiefung wesentlich größer sind als die Abmessungen des darin platzierten Rahmens, so dass der Rahmen in der Vertiefung in unterschiedlichen, zueinander querverlaufenden Richtungen im Wesentlichen horizontal verschiebbar ist.

Durch Drehung des ringscheibenförmigen Elements und/oder Verschiebung des der Aufnahme des Rostes dienenden Rahmens in der oberseitigen Vertiefung des ringscheibenförmigen Elements lässt sich der Rahmen für den Rost optimal in das Fliesenraster einpassen.

Das ringscheibenförmige Element kann dabei zusätzlich eine Sickerfunktion übernehmen, falls bei einer eventuell schadhaften Silikondichtung zwischen dem Fliesenbelag und dem Rahmen des Rostes Sickerwasser eindringt. Durch das ringscheibenförmige Element kann sichergestellt werden, dass solches Sickerwasser in den Bodenablauf abgeleitet und ein Faulen von sich in diesem Bereich eventuell anstauendem Wasser verhindert wird.

Eine vorteilhafte Ausgestaltung des erfindungsgemäßen Aufsatzes, welche die Abdichtungsfunktion weiter verbessert, besteht darin, dass das ringscheibenförmige Element oberseitig mit einer Vielzahl von Nuten versehen ist, die an der exzentrisch angeordneten Durchgangsöffnung münden. Über die Nuten wird eventuell eindringendes Sickerwasser geführt und dadurch leichter direkt zum Ablauf abfließen.

Nach einer bevorzugten Ausgestaltung können sich die Nuten dabei ausgehend von der Durchgangsöffnung des ringscheibenförmigen Elements im Wesentlichen in radialer Richtung erstrecken, wobei sie vorzugsweise mit Abstand vor der Außenkante des ringscheibenförmigen Elements enden. In diesem Zusammenhang ist es ferner vorteilhaft, wenn in weiterer Ausgestaltung des erfindungsgemäßen Aufsatzes die jeweilige Nut einen in Richtung der Durchgangsöffnung geneigten Nutgrund aufweist.

Weitere bevorzugte und vorteilhafte Ausgestaltungen des erfindungsgemäßen Aufsatzes sind in den Unteransprüchen angegeben.

Nachfolgend wird die Erfindung anhand einer ein Ausführungsbeispiel darstellenden Zeichnung näher erläutert. Es zeigen:
- Fig. 1: eine perspektivische Draufsicht eines erfindungsgemäßen Aufsatzes;
- Fig. 2: den Aufsatz der Fig. 1 in Draufsicht;
- Fig. 3: den Aufsatz der Fig. 1 in Seitenansicht;
- Fig. 4: eine perspektivische Ansicht des erfindungsgemäßen Aufsatzes in Explosionsdarstellung; und
- Fig. 5: eine Seitenansicht des erfindungsgemäßen Aufsatzes in Explosionsdarstellung.

Der in der Zeichnung dargestellte Aufsatz 1 ist zur Herstellung eines Bodenablaufs einer bodengleichen Dusche bestimmt. Er kann jedoch auch für einen anderen sanitären Bodenauflauf verwendet werden, z.B. für einen Bodenablauf in einer Waschküche. Der Aufsatz 1 umfasst ein Rohrstutzenelement 2 mit einem Flansch 3 und einer darin oberseitig ausgebildeten ringförmigen Vertiefung 4. Das Rohrstutzenelement 2 kann auch als Aufstockelement bezeichnet werden.

Der Flansch 3 des Rohrstutzenelements 2 weist mehrere Durchbrechungen 5 auf, die der Montage bzw. Verankerung des Rohrstutzenelements an einem Estrichboden dienen. Die Durchbrechungen 5 sind als bogenförmige Langlöcher ausgebildet und liegen gleichmäßig zueinander beabstandet auf einem gemeinsamen Teilkreis. An seiner Mantelfläche weist das Rohrstutzenelement 2 eine Vielzahl ringförmiger Rillen 6 aufweist. Die Rillen 6 dienen zum einen als Schneidführung bei einer eventuell erforderlichen Kürzung des Rohrstutzens 7. Andererseits kann in eine oder mehrere der Rillen 6 eine elastische Ringdichtung (nicht gezeigt) eingelegt werden, sodass der Rohrstutzen 7 abgedichtet in einen Bodenablauf eingesteckt werden kann. Die zylindrische Innenseite des Rohrstutzens 7 ist ohne Rillen, im wesentlichen glattflächig ausgebildet.

In der ringförmigen Vertiefung 4 des Rohrstutzenelements 2 ist ein ringscheibenförmiges Element 8 drehbar einsetzt. Das ringscheibenförmige Element 8 besitzt an seiner Unterseite einen kreisringförmigen Kragen 9, der in einen kreisringförmigen Absatz 10 des Rohrstutzenelements 2 eingreift und auf dem Absatz 10 drehbar abgestüzt ist. Der Kragen 9 ist einstückig an dem ringscheibenförmigen Element 8 angeformt.

Das ringscheibenförmige Element 8 weist eine exzentrisch angeordnete Durchgangsöffnung 11 auf, die einen im wesentlichen geraden Innenkantenabschnitt 11.1 und einen bogenförmigen Innenkantenabschnitt 11.2 aufweist. Die Durchgangsöffnung 11 ist oberseitig mit einer Vertiefung 12 versehen bzw. umgeben. Die Vertiefung 12 ist im wesentlichen horizontal und vorzugsweise quadratisch ausgebildet. Die seitlichen Abmessungen der Vertiefung 12 sind wesentlich größer als die Abmessungen (Kantenlängen) eines darin plazierten Rahmens 13, der den Ablaufrost (nicht gezeigt) des Bodenablaufs formschlüssig und im wesentlichen bündig aufnimmt. Der Rahmen 13 ist im wesentlichen quadratisch ausgebildet und kann in der Vertiefung 12 im wesentlichen horizontal in unterschiedlichen Richtungen zur Einfassung in das Fliesenraster der Bodenfliesen verschoben werden.

Durch Drehen des ringscheibenförmigen Elements 8 im Aufstockelement 2 und Verschieben des Rahmens 13 in der Vertiefung 12 des Ringscheibenelements 8 ist in jede Richtung eine Seitenverstellung von z.B. bis zu 15 mm aus der Mitte heraus möglich. Auch eine Neutralstellung des Rahmens 13 in der Mitte des Aufsatzes 1 ist möglich.

Um den Aufsatz 1 an unterschiedliche Fliesenstärken anpassen zu können, kann der Rost bzw. der den Rost aufnehmende Rahmen 13 mit einer oder mehreren rahmenförmigen Unterlegscheiben 14.1, 14.2 und 14.3 versehen werden. Die Unterlegscheiben 14.1, 14.2, 14.3 haben eine unterschiedliche Dicke und sind untereinander bzw. mit dem Rahmen 13 verrastbar oder formschlüssig verbindbar. Durch die Verwendung von keiner, einer, zwei oder drei Unterlegscheiben (Distanzscheiben) 14.1, 14.2, 14.3 kann in mehreren Stufen eine Höhenanpassung vorgenommen werden. Die mögliche Höhenanpassung kann zum Beispiel im Bereich von 2 bis 20 mm liegen. Bei sehr dünnen Fliesen, z.B. bei 2 bis 3 mm starkem Glasmosaik, werden keine Distanzscheiben verwendet. Dann liegt der Rahmen 13 unmittelbar auf dem ringscheibenförmigen Element 8 in dessen Vertiefung 12 auf.

Das ringscheibenförmige Element 8 ist so ausgebildet, dass die Glocke bzw. Kappe eines im Bodenablauf angeordneten Geruchsverschlusses (nicht gezeigt) bei Bedarf problemlos herausnehmbar ist.

Ferner ist zu erkennen, dass das ringscheibenförmige Element 8 oberseitig mit einer Vielzahl von Rillen oder Nuten 15 versehen ist, die an der exzentrisch angeordneten Durchgangsöffnung 11 münden. Die Nuten 15 erstrecken sich ausgehend von der Durchgangsöffnung 11 im wesentlichen in radialer Richtung und enden mit Abstand vor der Außenkante 16 des ringscheibenförmigen Elements 8. Die Nuten 15 verlaufen insbesondere auch im Bereich der Vertiefung 12. Der Nutgrund der jeweiligen Nut 15 besitzt vorzugsweise in Richtung der Durchgangsöffnung 11 ein leichtes Gefälle.

Mit Ausnahme des Rostes (nicht gezeigt) und des Rahmens 13 bestehen die Teile des erfindungsgemäßen Aufsatzes 1 vorzugsweise aus Kunststoff, beispielsweise aus Polypropylen. Der Rost und der Rahmen 13 sind dagegen vorzugsweise aus Edelstahlblech gefertigt.

Bei seiner Montage wird der erfindungsgemäße Aufsatz 1 in ein Rohrstück einer Entwässerungsleitung eingesteckt. Dabei wird die Höhe des Flansches 3 durch teleskopartiges Einschieben oder Herausziehen des Rohrstutzenelements (Aufstockelementes) 2 so eingestellt, dass die Oberkante (Oberseite) des Flansches 3 der Höhe (Oberkante) des einzubringenden Estrichs entspricht. Die Durchbrechungen 5 des Flansches 3 sorgen für eine gute Verankerung des Rohrstutzenelements 2 am Estrich.

Die nächsten Arbeitsschritte führt der Fliesenleger durch. Nach Entfernen einer Bauschutzfolie wird der Fußboden und die Oberfläche des Flansches 3 mit einer sogenannten Flüssigfolie bestrichen. In diese Folie wird eine Sicherheits-Dichtmanschette gelegt und ebenfalls mit Flüssigfolie bestrichen. Nun ist der Übergang vom Flansch 3 zum Estrich sicher abgedichtet. Als letztes kann der Rahmen 13 für den Rost mit Hilfe des exzentrischen Ringelements bis zu etwa 30 mm seitenverstellt werden. Somit ist es auch im Nachhinein noch möglich, den Rost bzw. den ihn tragenden Rahmen 13 ins Fliesenraster einzupassen.

Damit der Rost auch an unterschiedliche Fliesen- bzw. Natursteinstärken angepasst werden kann, kann mit bis zu drei verschiedenen Distanzscheiben 14.1, 14.2 und 14.3, die eine Dicke von z.B. 3 mm, 5 mm bzw. 7 mm aufweisen und unter dem Rahmen 13 angebracht werden können, eine Höhenverstellung vorgenommen werden. Nach der Verfliesung des Bodens einschließlich der Oberseite des Aufsatzes 1 und der abschließenden Verfugung (einschließlich der üblichen Silikonabdichtung) ist die bodengleiche Dusche fertig.

Sollte die um den Rahmen 13 üblicherweise angebrachte Silikonfuge später eventuell reißen, läuft das dort eindringende Sickerwasser durch die Rillen oder Nuten 15 des scheibenförmigen Ringelements 8 direkt in den Ablauf, sodass ein Faulen von sich in diesem Bereich eventuell anstauendem Wasser verhindert wird.

Die Erfindung ist in ihrer Ausführung nicht auf das vorstehend beschriebene Ausführungsbeispiel beschränkt. Vielmehr sind eine Reihe von Varianten möglich, die auch bei abweichender Gestaltung von dem in den beigefügten Ansprüchen enthaltenen Erfindungsgedanken Gebrauch machen. So können die Nuten 15 des ringscheibenförmigen Elements 8 zumindest teilweise auch als schlitzförmige Durchbrechungen ausgebildet werden. In diesem Fall wird dann auch der Kragen 9 des ringscheibenförmigen Elements 8 mit Aussparungen und/oder Durchbrechungen versehen, die ein Abfließen von Sickerwasser in Richtung des Geruchsverschlusses sicherstellen.

## Patentansprüche

1. Aufsatz (1) für einen Bodenablauf, insbesondere für einen Bodenablauf einer bodengleichen Dusche, mit einem einen Flansch (3) und eine ringförmige Vertiefung (4) aufweisenden Rohrstutzenelement (2), einem in die ringförmige Vertiefung (4) drehbar eingesetzten ringscheibenförmigen Element (8) und einem auf das ringscheibenförmige Element aufsetzbaren, im Wesentlichen quadratisch ausgebildeten Rahmen (13) für einen Rost, wobei das ringscheibenförmige Element (8) eine exzentrisch angeordnete Durchgangsöffnung (11) aufweist, die oberseitig mit einer weiteren Vertiefung (12) erweitert ist, **dadurch gekennzeichnet, dass** der Rahmen (13) für den Rost einteilig ausgebildet ist und in der Vertiefung (12) des ringscheibenförmigen Elements (8) unmittelbar auf dem ringscheibenförmigen Element (8) aufliegt, wobei die seitlichen Abmessungen dieser weiteren Vertiefung (12) wesentlich größer sind als die Abmessungen des darin platzierten Rahmens (13), so dass der Rahmen (13) in der weiteren Vertiefung (12) in unterschiedlichen, zueinander querverlaufenden Richtungen im Wesentlichen horizontal verschiebbar ist.

2. Aufsatz nach Anspruch 1,
**dadurch gekennzeichnet, dass**
das ringscheibenförmige Element (8) oberseitig mit einer Vielzahl von Nuten (15) versehen ist, die an der Durchgangsöffnung (11) münden.

3. Aufsatz nach Anspruch 2,
**dadurch gekennzeichnet, dass** sich die Nuten (15) ausgehend von der Durchgangsöffnung (11) des ringscheibenförmigen Elements (8) im Wesentlichen in radialer Richtung erstrecken.

4. Aufsatz nach Anspruch 2 oder 3,
**dadurch gekennzeichnet, dass** die Nuten (15) mit Abstand vor der Außenkante (16) des ringscheibenförmigen Elements (8) enden.

5. Aufsatz nach einem der Ansprüche 2 bis 4,
**dadurch gekennzeichnet, dass** die jeweilige Nut (15) einen in Richtung der Durchgangsöffnung (11) geneigten Nutgrund aufweist.

6. Aufsatz nach einem der Ansprüche 1 bis 5,
**dadurch gekennzeichnet, dass** das Rohrstutzenelement (2) an seiner Mantelfläche eine Vielzahl ringförmiger Rillen (6) aufweist.

7. Aufsatz nach einem der Ansprüche 1 bis 6,
**dadurch gekennzeichnet, dass** das ringscheibenförmige Element (8) unterseitig einen kreisringförmigen Kragen (9) aufweist, der drehbar in einem kreisringförmigen Absatz (10) des Rohrstutzenelements (2) gelagert ist.

## Claims

1. Attachment (1) for a floor drain, in particular for a floor drain of a walk-in shower, comprising a pipe socket element (2) having a flange (3) and an annular recess (4), an annular-disc-shaped element (8) rotatably inserted into the annular recess (4), and a frame (13) which is intended for a grate, is substantially square and can be placed onto the annular-disc-shaped element, the annular-disc-shaped element (8) comprising an eccentrically arranged through hole (11) which is widened at the top by means of a further recess (12), **characterised in that** the frame (13) for the grate is formed in one piece and rests in the recess (12) in the annular-disc-shaped element (8) directly on the annular-disc-shaped element (8), the lateral dimensions of this further recess (12) being substantially larger than the dimensions of the frame (13) placed therein, and therefore the frame (13) can be moved substantially horizontally in the further recess (12) in various directions which are transverse to one another.

2. Attachment according to claim 1,
**characterised in that** the top of the annular-disc-shaped element (8) is provided with a plurality of channels (15) which open at the through hole (11).

3. Attachment according to claim 2,
**characterised in that** the channels (15), starting from the through hole (11) in the annular-disc-shaped element (8), extend substantially radially.

4. Attachment according to either claim 2 or claim 3,
**characterised in that** the channels (15) end at a distance from the external edge (16) of the annular-disc-shaped element (8).

5. Attachment according to any of claims 2 to 4,
**characterised in that** each channel (15) comprises a channel bottom which is inclined towards the through hole (11).

6. Attachment according to any of claims 1 to 5,
**characterised in that** the pipe socket element (2) comprises a plurality of annular grooves (6) on its lateral surface.

7. Attachment according to any of claims 1 to 6,
**characterised in that** the annular-disc-shaped element (8) comprises on its lower side an annular collar (9) which is rotatably mounted in an annular shoulder (10) of the pipe socket element (2).

## Revendications

1. Embout (1) pour un écoulement au sol, en particulier pour un écoulement au sol d'une douche au ras du sol, avec un élément tubulaire (2), qui est doté d'une bride (3) et d'une cavité annulaire (4), avec un élément en forme de disque annulaire (8), qui peut être installé à rotation dans la cavité annulaire (4), et avec un cadre (13) de forme essentiellement quadrangulaire, prévu pour une grille, qui peut être installé sur l'élément en forme de disque annulaire, sachant que l'élément en forme de disque annulaire (8) est doté d'une ouverture de passage (11) disposée excentriquement, qui est élargie, en haut, par une autre cavité (12), **caractérisé en ce que** le cadre (13), prévu pour la grille, est formé d'une pièce et repose directement sur l'élément en forme de disque annulaire (8), dans la cavité (12) de dudit élément en forme de disque annulaire (8), sachant que les dimensions latérales de cette autre cavité (12) sont considérablement plus grandes que les dimensions du cadre (13) placé dans celle-ci, de sorte que le cadre (13) peut être déplacé, dans ladite autre cavité (12), sensiblement horizontalement, dans différentes directions, transversales les unes aux autres.

2. Embout selon la revendication 1,
**caractérisé en ce que** l'élément en forme de disque annulaire (8) est pourvu, en haut, d'un grand nombre de rainures (15) qui débouchent dans l'ouverture de passage (11).

3. Embout selon la revendication 2, **caractérisé en ce que** les rainures (15) s'étendent essentiellement dans la direction radiale, à partir de l'ouverture de passage (11) de l'élément en forme de disque annulaire (8).

4. Embout selon revendication 2 ou 3, **caractérisé en ce que** les rainures (15) se terminent à distance du bord extérieur (16) de l'élément en forme de disque annulaire (8).

5. Embout selon l'une des revendications 2 à 4, **caractérisé en ce que** chacune des rainures (15) est pourvue d'un fond de rainure qui est incliné dans la direction de l'ouverture de passage (11).

6. Embout selon l'une des revendications 1 à 5, **caractérisé en ce que** l'élément tubulaire (2) est doté, sur sa surface latérale, d'un grand nombre de rainures annulaires (6).

7. Embout selon l'une des revendications 1 à 6, **caractérisé en ce que** l'élément en forme de disque annulaire (8) est doté, en bas, d'une collerette en forme d'anneau de cercle (9), qui est montée en rotation dans un talon en forme d'anneau de cercle (10) de l'élément tubulaire (2).
